# EUROPÄISCHE PATENTSCHRIFT

(11) **EP 0 463 507 B1**
(45) Veröffentlichungstag und Bekanntmachung des Hinweises auf die Patenterteilung: **31.01.1996**
(21) Anmeldenummer: 91109764.0
(22) Anmeldetag: 14.06.1991
(51) Int. Cl.: B05C 1/10

(54) **Verfahren zum Auftragen von flüssigen, pastösen oder plastischen Substanzen auf ein Substrat**
Method for applying a liquid, pasty or plastic substance to a substrate
Procédé d'application d'une substance liquide, pâteuse ou plastique sur un substrat

(30) Priorität: 27.06.1990 DE 4020420
(43) Veröffentlichungstag der Anmeldung: 02.01.1992
(62) Teilanmeldung aus: 95109756.7
(73) Patentinhaber: ZWECKFORM Büro-Produkte GmbH, D-83626 Oberlaindern/Valley (DE)
(72) Erfinder: LUDWIG, Volker, 79793 Wutöschingen (DE)
(74) Vertreter: Weiss, Peter, Dr. rer.nat.

(56) Entgegenhaltungen:
- DE-A- 1 710 512
- DE-A- 3 826 395
- GB-A- 1 584 572

## Beschreibung

Die Erfindung betrifft ein Verfahren zum Auftragen von flüssigen, pastösen oder plastischen Substanzen, insbesondere von Thermoplasten, durch Perforationen eines Zylinders auf ein Substrat, insbesondere ein textiles Gewebe, wobei dieser Zylinder einen Innenraum umschließt, sowie eine Vorrichtung hierfür.

Entsprechende Verfahren und Vorrichtungen sind beispielsweise aus der DE-A-38 26 395 sowie der DE-A-36 38 307 bekannt. Aufgabe der vorliegenden Erfindung ist es, die in diesen beiden Schriften genannten Verfahren und Vorrichtungen zu verbessern und ein verlustfreies, kontrolliertes, umweltfreundliches, genaueres und schnelleres Verfahren und Vorrichtung zu schaffen.

Zur Lösung dieser Aufgabe führt, daß der allseits bis auf die Perforationen geschlossene Innenraum des Zylinders oder ein entsprechender von einem perforierten Band umschlossene Innenraum während des Beschichtungsvorganges, bevorzugt fortlaufend, evakuiert wird.

Durch dieses Evakuieren erfolgt gleichzeitig ein Ansaugen von Luft durch die Perforationen. Besonders im Bereich der Beschichtungsstelle entwickeln sich beim Beschichtungsvorgang mit einem beispielsweise heißen Thermoplasten Dämpfe, weiche sehr umweltschädlich sind. Durch das erfindungsgemäße Verfahren werden diese Dämpfe durch die Perforationen in das Innere des Zylinders bzw. Bandes eingesaugt und können nun wesentlich besser entsorgt werden. Falls sich diese Dämpfe in oder an der Vakuumpumpe oder einem Kondensator niederschlagen, sollte dieser Vakuumpumpe ein Abscheidbehälter zugeordnet sein. Wenn insbesondere das zu beschichtende Substrat dem Zylinder weitgehend umschlingt, bevor es von ihm abgehoben wird, so wirkt dieser wie ein Trockenofen, d.h., die Beschichtung auf dem Substrat wird schon vor dem Abheben weitgehend getrocknet.

Ferner ist vorgesehen, daß das Gewicht der Beschichtung periodisch oder fortlaufend kontrolliert wird. Dies kann einmal dadurch geschehen, daß die Höhe und Flächenausdehnung der Beschichtung bestimmt wird. Ein entsprechendes Verfahren bietet sich vor allem bei einer punktförmigen Beschichtung an. Durch die punktförmige Beschichtung entstehen Beschichtungsnoppen, welche eine bestimmte Höhe und Flächenausdehnung aufweisen, durch die sowohl das Gewicht als auch die Güte der Beschichtung bestimmt wird. Anhand der Messung der Höhe und Flächenausdehnung kann ein Rückschluß auf das Gewicht der Beschichtung gezogen werden.

Erfindungsgemäß dienen einmal zum Bestimmen von Höhe und Flächenausdehnung der Beschichtung Stroposkoplampen, welche Hohe und Flächenausdehnung erfassen. Über einen Monitor können Höhe und/oder Flächenausdehnung der Beschichtungsnoppen beobachtet werden. Dazu ist der Monitor mit einem entsprechenden Rasterfeld versehen, in welches die Beschichtungsnoppen hineinpassen müssen.

Fallen die über die Stroboskoplampen ermittelten Beschichtungsnoppen aus dem Rastfeld heraus, so ist entweder die Beschichtung zu stark oder zu gering.

Die Rasterfelder werden von einer Recheneinheit überwacht und können verändert werden. Die Recheneinheit ermittelt anhand der Rasterfelder das Gewicht der Beschichtung, vergleicht sie mit einem Sollwert und verändert entsprechend die Zufuhr der Beschichtungsmasse.

Ferner ist eine Gewichtsmessung vorgesehen, bei der in einem bevorzugten Ausführungsbeispiel das Substrat über eine entsprechend gelagerte Rolle geführt wird. Beispielsweise kann sich die Rolle an entsprechenden Abstützungen anlehnen, welche deformierbar sind. Die Deformation wird von entsprechenden Dehnmeßstreifen erkannt. Hierauf soll jedoch die vorliegende Erfindung nicht beschränkt sein.

In der Praxis hat sich herausgestellt, daß bei Beschichtung eines Substrates mit einem üblichen Thermoplasten das beschichtete Substrat und ein darauf aufgebrachtes, beispielsweise textiles Gewebe relativ hart wird. Hier wird im Rahmen der vorliegenden Erfindung eine Verbesserung dadurch erreicht, daß der Beschichtungssubstanz ein schäumendes Mittel bzw. Gas zugesetzt wird. Dieses schäumende Mittel bzw. Gas hat die Auswirkung, daß beispielsweise Beschichtungsnoppen in ihrer Dichtigkeit abnehmen und einem Druck mehr nachgeben. Hierdurch wird das gesamte beschichtete Gewebe weicher gehalten. Als schäumende Substanz kann beispielsweise ein Pulver gewählt werden, welches bei einer bestimmten Temperatur aufschäumt. Das Aufschäumen kann dabei bereits beim Aufschmelzen der Substanz geschehen, in einem bevorzugten Ausführungsbeispiel soll jedoch ein Pulver gewählt werden, welches erst im Beschichtungskopf oder beim Aufbringen auf das Substrat aufschäumt.

Erfindungsgemäß ist ferner eine Vorrichtung zum Auftragen von flüssigen, pastösen oder plastischen Substanzen, insbesondere von Thermoplasten, durch Perforationen auf ein Substrat, insbesondere ein textiles Gewebe, vorgesehen, bei der die Perforationen in ein endloses Beschichtungsband eingeformt sind, welches eine Antriebswalze umschlingt. Bislang erfolgte der Antrieb des Metallzylinders mittels eines am Metallzylinder außen angeordneten Organs, beispielsweise einer Riemenscheibe. Dies brachte insofern Schwierigkeiten beim Anlassen der Vorrichtung mit sich, als sich der Metallzylinder beim Anlassen verzog. Vor allem war dies dann der Fall, wenn noch Beschichtungssubstanz vom vorhergehenden Beschichtungsvorgang am Metallzylinder haftete.

Die jetzt erfindungsgemäß vorgesehene Antriebswalze, welche selbstverständlich auch in einem bekannten Metallzylinder Anwendung finden könnte, treibt den Zylinder bzw. das Band über seine ganze Länge gleichmäßig an, so daß es nicht mehr zu einem Verziehen kommt.

Um die Reibung zwischen Antriebswalze und Beschichtungsband zu erhöhen, sollte die Antriebswalze mit einem Gummimantel versehen sein. Es kann jedoch auch daran gedacht werden, die Antriebswalze als Stachelwalze auszubilden.

Im Inneren des Beschichtungsbandes sollte der Antriebswalze eine Rakel vorgeschaltet sein, welche noch an dem Beschichtungsband haftendes Beschichtungsmaterial entfernt. Hierdurch wird die Antriebswalze geschont.

Mit dieser Anordnung von Antriebswalze und Beschichtungsband ist es auch möglich, ohne Beschichtungskopf zu arbeiten. Wird beispielsweise der Antriebswalze eine Gegenrolle zugeordnet, so kann die Antriebswalze mit der Gegenrolle einen Beschichtungsspalt bilden, in welchem ein Substrat beschichtet wird. Der Zwickel zwischen Antriebswalze und Beschichtungsband bildet dann eine Aufnahmerinne für die Beschichtungssubstanz.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: einen schematisch dargestellten Querschnitt durch eine Vorrichtung zum Beschichten eines textilen Substrates;
- Figur 2: eine schematische und teilweise blockschaltbildliche Darstellung von Teilen der Vorrichtung gemäß Figur 1;
- Figur 3: einen Querschnitt durch ein schematisch dargestelltes weiteres Ausführungsbeispiel einer Vorrichtung zum Beschichten eines Substrates;
- Figur 4: einen teilweise aufgebrochenen Teil der Vorrichtung gemäß Figur 3;
- Figur 5: einen schematisch dargestellten Querschnitt durch ein weiteres Ausführungsbeispiel einer Vorrichtung zum Beschichten eines textilen Substrates;
- Figur 6: einen schematisch dargestellten Querschnitt durch ein weiteres Ausführungsbeispiel einer Vorrichtung zum Beschichten eines textilen Substrates;
- Figur 7: einen schematisch dargestellten Querschnitt durch ein weiteres Ausführungsbeispiel einer Vorrichtung zum Beschichten eines textilen Substrates;
- Figur 8: eine Darstellung einer Zentrierungsmöglichkeit durch Elemente aus Figur 7;
- Figur 9: einen schematisch dargestellten Querschnitt durch ein weiteres Ausführungsbeispiel einer Vorrichtung zum Beschichten eines textilen Substrates.
- Figur 10: eine schematische Darstellung einer Abstützung von Achszapfen von Umlenkrollen, über die das zu beschichtende Substrat nach dem Beschichten geführt wird.

Gemäß Figur 1 weist eine erfindungsgemäße Vorrichtung P zum Beschichten eines textilen Substrates 1 einen perforierten Metallzylinder 2 auf, in dessen Inneren sich ein Beschichtungskopf 3 befindet. Aufgeschmolzenes thermoplastisches Beschichtungsmaterial gelangt durch eine Kammer 4 sowie einen Düsenschlitz 5 an die innere Oberfläche des Metallzylinders 2 und wird durch die in Figur 2 gezeigten Löcher 6 ausgedrückt. Dabei trifft dieses Material auf das Substrat 1.

Die Beschichtung erfolgt im Zusammenwirken mit einer Gegendruckwalze 7, wobei das Substrat 1 in einem Beschichtungsspalt 8 zwischen Gegendruckwalze 7 und Metallzylinder 2 geführt ist. Eine derartige Beschichtungsvorrichtung ist beispielsweise in der DE-A-36 38 307 sowie der DE-A-38 26 395 gezeigt.

Erfindungsgemäß ist im vorliegenden Ausführungsbeispiel an den Metallzylinder 2 eine Vakuumpumpe 9 angeschlossen, welcher ein Abscheidbehälter 10 zugeordnet ist. Der Metallzylinder 2 ist allseits verschlossen und weist lediglich die genannten Löcher 6 auf. Durch die Vakuumpumpe 9 wird laufend Luft aus dem Inneren I des Metallzylinders entnommen, welche dieser wieder durch die Löcher 6 ansaugen muß. Hiermit werden aber auch Dämpfe, welche beim Beschichten durch das geschmolzene thermoplastische Beschichtungsmaterial entstehen, mitabgesaugt.

Der Abscheidbehälter 10 dient dazu, möglicherweise sich in oder an der Vakuumpumpe 9 ansammelndes Kondensat dieser Dämpfe abzufangen und zu entsorgen.

Ein weiterer Erfindungsgedanke betrifft Dichtlippen 11, welche am Ausgang des Düsenschlitzes 5 einen Düsenmund 12 ausbilden und welche dem Inneren des Metallzylinders 2 anliegen. Diese sollen aus einem keramischen Material und hier bevorzugt aus einem Zirkonoxid hergestellt sein. Die Dichtlippen werden dann als Zirkonoxidleisten im Stahl des Beschickungskopfes verschraubt.

Eine weitere Ausführungsform einer Vorrichtung P1 zum Beschichten eines textilen Substrates 1 ist in den Figuren 3 und 4 gezeigt. Dort wird ein perforiertes Beschichtungsband 13 als endloses Band um eine Antriebswalze 14 sowie zwei Umlenkrollen 15 und 16 geführt. Bevorzugt ist die Antriebswalze 14 mit einem die Reibung zum Beschichtungsband 13 hin erhöhenden Mantel, beispielsweise einem Gummimantel 17, belegt. Die Antriebswalze 14 durchzieht das Beschichtungsband 13 der Länge nach, wodurch ein Mitführen des Beschichtungsbandes 13 wesentlich erleichtert ist.

Ein entsprechender Antrieb für die Antriebswalze 14 ist in Figur 4 schematisch dargestellt. Hierbei handelt es sich um einen Antriebsmotor 18, dessen Drehbewegung über ein Übersetzungsgetriebe 19 auf eine Antriebswelle 20 übertragen wird.

Der Innenfläche des Beschichtungsbandes 13 ist im übrigen nach dem Beschichtungskopf 3 noch eine Rakel 21 mit Auffangbehälter 21a zugeordnet, durch welche Beschichtungsmaterial abgestreift wird, bevor das Beschichtungsband 13 die Antriebswalze 14 umschlingt. Nicht gezeigt sind entsprechende Abführungen des abgestreiften Materials, sowie ein Fullstandsanzeiger das Beschichtungsmaterial 25.

Gemäß Figur 5 wirkt in einem weiteren Ausführungsbeispiel einer Vorrichtung P2 die Antriebswalze 14 mit einer Gegenrolle 22 zusammen. Dabei ist die Achse 23 der Gegenrolle 22 etwa in einer waagerechten Ebene mit der Achse 24 der Antriebswalze 14 angeordnet. Nach dem Ausführungsbeispiel gemäß Figur 6 befindet sich dagegen die Achse 23a der Gegenrolle 22a nach oben versetzt, so daß das Beschichtungsband 13 eingebuchtet ist.

In den Raum zwischen Antriebswalze 14 und Beschichtungsband 13 wird Beschichtungsmaterial 25 eingefüllt und dieses in dem Spalt 26 zwischen Antriebswalze 14 und Gegenrolle 22 durch die Perforationen des Beschichtungsbandes auf ein nicht näher gezeigtes Substrat ausgedrückt.

Im übrigen kann es sich bei der Antriebswalze 14 anstelle von einer mit einem Gummimantel 17 versehenen Walze auch um eine Stachelwalze od. dgl. handeln.

In den Figuren 7 bis 9 geht es vor allem um die Möglichkeit der Feststellung, wieviel Beschichtungsmaterial sich auf dem Substrat befindet. Von einer gleichmäßigen Beschichtung hängt vor allem die Güte der Beschichtung ab. Erfindungsgemäß wird in einem ersten Ausführungsbeispiel gemäß Figur 7 das Substrat nach dem Beschichtungsspalt 8 über eine Rolle 27 geführt.

Mit 28 sind vergrößerte Beschichtungsnoppen dargestellt, wobei diese noppenartige Ausbildung nur beispielhaft sein soll.

Der Rolle 27 sind erfindungsgemäß Stroposkoplampen 29 und 30 zugeordnet, welche über einen nicht näher gezeigten Monitor überwacht werden können. Auf diesem Monitor befinden sich Rastfelder 31, wobei eines dieser Rastfelder 31 in Figur 8 nur beispielhaft gezeigt ist. Durch die Rastfelder 31 wird eine höhenmäßige und flächenmäßige Erfassung der Beschichtungsnoppen 28 durchgeführt. Dies geschieht folgendermaßen:
Zu Beginn der Beobachtung der Beschichtungsnoppen befindet sich ein von den Stroboskoplampen 29 und 30 erfaßter Noppen in der Regel außermittig, wie dies gestrichelt angedeutet ist. Durch entsprechende Verstelleinrichtungen werden dann die Stroboskoplampen 29 und 30 so justiert, daß sich der Beschichtungsnoppen 28 innerhalb des Rastfeldes 31 befindet. Dabei übernimmt die Stroboskoplampe 29 die Erfassung der Höhe des Beschichtungsnoppens vom Substrat 1, während die Stroposkoplampe 30 die flächenmäßige Ausdehnung überwacht. Sobald der Beschichtungsnoppen 28 sich in Höhe bzw. flächenmäßiger Ausdehnung verändert, wird dies mittels des Rastfeldes 31 erkannt, da beispielsweise bei einer erhöhten flächenmäßigen Ausdehnung der Beschichtungsnoppen 28 aus dem Rastfeld 31 zumindest teilweise herausfällt. In diesem Fall kann die entsprechende Bedienperson die notwendigen Vorkehrungen treffen, damit die Menge des aufgebrachten Beschichtungsmaterials vermindert wird.

Einem ähnlichen Zweck dient auch die Anordnung gemäß Figur 9. Dort wird das Substrat 1 nach dem Beschichtungsspalt 8 über drei Umlenkrollen 32, 33 und 34 geführt. Diese Umlenkrollen 32, 33 und 34 besitzen Achszapfen 35, welche in entsprechenden Lagern 36 gehalten sind. Dabei bestehen diese Lager 36 zumindest teilweise aus flexiblen Abstützungen 37, welche etwa U-förmig ausgebildet sind. Diesen Abstützungen 37 ist ein Dehnmeßstreifen 38 aufgelegt. Drückt der Achszapfen 35, wie in Figur 10 dargestellt, gegen die Abstützung 37, so gibt diese nach, wobei sich ein Verbindungsschenkel 39, dem der Dehnmeßstreifen 38 aufliegt, krümmt. Hierdurch erfolgt eine Dehnung dieses Dehnmeßstreifens 38, wobei diese Dehnung erfaßt und durch eine entsprechende, nicht näher dargstellte Kontrolleinheit überwacht wird. Erhöht sich beispielsweise das Gewicht des beschichteten Substrates 1, so versucht die Umlenkrolle 32, in Richtung x auszuweichen. Hierdurch erhöht der Achszapfen 35 seinen Druck auf die Abstützung 37. Diese verbiegt sich, wobei dieses Verbiegen auf den Dehnmeßstreifen 38 übertragen wird.

## Patentansprüche

1. Verfahren zum Auftragen von flüssigen, pastösen oder plastischen Substanzen, insbesondere von Thermoplasten, durch Perforationen eines Zylinders auf ein Substrat, insbesondere ein textiles Gewebe, dadurch gekennzeichnet, daß der allseits bis auf die Perforationen geschlossene Innenraum des Zylinders oder ein entsprechender von einem perforierten Band umschlossener Innenraum während des Beschichtungsvorganges, bevorzugt fortlaufend, evakuiert wird.

2. Verfahren nach Anspruch 1, dadurch gekennzeichnet, daß die Beschichtung periodisch oder fortlaufend kontrolliert wird.

3. Verfahren nach Anspruch 1 und 2, dadurch gekennzeichnet, daß die Höhe und/oder Flächenausdehnung der Beschichtung bestimmt wird.

4. Verfahren nach Anspruch 2 oder 3, dadurch gekennzeichnet, daß das Gewicht der Beschichtung bestimmt wird.

5. Verfahren nach wenigstens einem der Ansprüche 1 bis 4, dadurch gekennzeichnet, daß der Substanz ein schäumendes Mittel bzw. Gas zugesetzt wird.

6. Verfahren nach Anspruch 5, dadurch gekennzeichnet, daß der Substanz ein Pulver zugesetzt wird, welches bei einer bestimmten Temperatur aufschäumt.

7. Vorrichtung mit einem perforierten Zylinder zum Auftragen von flüssigen, pastösen oder plastischen Substanzen, insbesondere von Thermoplasten, durch Perforationen dieses Zylinders auf ein Substrat, insbesondere ein textiles Gewebe, wobei dieser Zylinder einen Innenraum umschließt, dadurch gekennzeichnet, daß an dem allseits bis auf die Perforationen geschlossenen Innenraum (I) des Zylinders (2) oder an einen entsprechenden von einem perforierten Band umschlossenen Innenraum (I) eine Vakuumpumpe (9) angeschlossen ist.

8. Vorrichtung nach Anspruch 7, dadurch gekennzeichnet, daß der Vakuumpumpe (9) ein Abscheidebehälter (10) zugeordnet ist.

9. Vorrichtung nach Anspruch 7 oder 8, dadurch gekennzeichnet, daß die Perforationen (6) in ein endloses Beschichtungsband (13) eingeformt sind, welches eine Antriebswalze (14) umschlingt.

10. Vorrichtung nach Anspruch 9, dadurch gekennzeichnet, daß die Antriebswalze (14) mit einem Gummimantel (17) belegt ist.

11. Vorrichtung nach Anspruch 9, dadurch gekennzeichnet, daß die Antriebswalze (14) als Stachelwalze ausgebildet ist.

12. Vorrichtung nach wenigstens einem der Ansprüche 9 bis 11, dadurch gekennzeichnet, daß der Antriebswalze (14) ein Antrieb (18, 19, 20) zugeordnet ist.

13. Vorrichtung nach wenigstens einem der Ansprüche 9 bis 12, dadurch gekennzeichnet, daß das Beschichtungsband (13) über zumindest eine Umlenkrolle (15, 16) geführt ist.

14. Vorrichtung nach wenigstens einem der Ansprüche 9 bis 13, dadurch gekennzeichnet, daß der Antriebswalze (14) im Inneren des Beschichtungsbandes (13) eine Rakel (21) vorgeschaltet ist.

15. Vorrichtung nach wenigstens einem der Ansprüche 9 bis 14, dadurch gekennzeichnet, daß der Antriebswalze (14) eine Gegenrolle (22) zugeordnet ist, deren Achse (23) sich auf gleicher Höhe mit der Achse (24) der Antriebswalze (14) oder darüber befindet, wobei die Antriebswalze (14) mit dem Beschichtungsband (13) einen Zwickel für Beschichtungsmaterial (25) ausbildet.

16. Vorrichtung nach wenigstens einem der Ansprüche 7 bis 15, dadurch gekennzeichnet, daß dem beschichteten Substrat (1) Einrichtungen zum Bestimmen von Höhe, Flächenausdehnung und Gewicht der Beschichtung zugeordnet sind.

17. Vorrichtung nach Anspruch 16, dadurch gekennzeichnet, daß dem beschichteten Substrat (1) zur Bestimmung von Höhe und/oder Flächenausdehnung zumindest eine, bevorzugt zwei Stroboskoplampen (29, 30) zugeordnet ist/sind.

18. Vorrichtung nach Anspruch 16 oder 17, dadurch gekennzeichnet, daß das beschichtete Substrat (1) über Umlenkrollen (32, 33 oder 34) geführt ist, deren Achszapfen (35) in Lagern (36) an Abstützungen (37) mit Dehnmeßstreifen (38) anschlagen.

## Claims

1. Method of applying fluid, pasty or plastic substances, more especially thermoplastics, through perforations in a cylinder to a substrate, more especially a textile fabric, characterised in that the interior of the cylinder, which is sealed on all sides apart from the perforations, or a corresponding interior, which is surrounded by a perforated strip, is evacuated, preferably continuously, during the coating process.

2. Method according to claim 1, characterised in that the coating is monitored periodically or continuously.

3. Method according to claims 1 and 2, characterised in that the height and/or surface dimension of the coating is determined.

4. Method according to claim 2 or 3, characterised in that the weight of the coating is determined.

5. Method according to at least one of claims 1 to 4, characterised in that a frothing agent or respectively gas is added to the substance.

6. Method according to claim 5, characterised in that a powder, which froths up at a specific temperature, is added to the substance.

7. Device having a perforated cylinder for applying fluid, pasty or plastic substances, more especially thermoplastics, through perforations in this cylinder to a substrate, more especially a textile fabric, this cylinder surrounding an interior, characterised in that a vacuum pump (9) communicates with the interior (I) of the cylinder (2), which is sealed on all sides apart from the perforations, or with a corresponding interior (I), which is surrounded by a perforated strip.

8. Device according to claim 7, characterised in that a collecting vessel (10) is associated with the vacuum pump (9).

9. Device according to claim 7 or 8, characterised in that the perforations (6) are provided in an endless coating strip (13) which is wrapped around a drive roller (14).

10. Device according to claim 9, characterised in that the drive roller (14) is coveted with a rubber coating (17).

11. Device according to claim 9, characterised in that the drive roller (14) is configured as a spiked roller.

12. Device according to at least one of claims 9 to 11, characterised in that a drive (18, 19, 20) is associated with the drive roller (14).

13. Device according to at least one of claims 9 to 12, characterised in that the coating strip (13) is guided over at least one guide roller (15, 16).

14. Device according to at least one of claims 9 to 13, characterised in that a wiper (21) is connected to the intake side of the drive roller (14) in the interior of the coating strip (13).

15. Device according to at least one of claims 9 to 14, characterised in that a counter-roller (22) is associated with the drive roller (14), the spindle (23) of said counter-roller being situated at the same height as the spindle (24) of the drive roller (14) or thereabove, the drive roller (14) forming, with the coating strip (13), a wedge-shaped area for coating material (25).

16. Device according to at least one of claims 7 to 15, characterised in that means for determining the height, surface dimension and weight of the coating are associated with the coated substrate (1).

17. Device according to claim 16, characterised in that at least one, preferably two stroboscopic lamps (29, 30) is/are associated with the coated substrate (1) for determining the height and/or surface dimension.

18. Device according to claim 16 or 17, characterised in that the coated substrate (1) is guided over guide rollers (32, 33 or 34), the journals (35) of which, in bearings (36), abut against supports (37) provided with expansion measuring strips (38).

## Revendications

1. Procédé d'application de substances liquides, pâteuses ou plastiques, en particulier de matières thermoplastiques, à travers des perforations d'un cylindre sur un substrat, en particulier un tissu textile, caractérisé en ce que l'espace intérieur fermé du cylindre clos de tous côtés jusqu'aux perforations ou un espace interne correspondant entouré par un ruban perforé est mis sous vide pendant le processus d'enduction, de préférence d'une manière continue.

2. Procédé selon la revendication 1, caractérisé en que l'enduction est contrôlé périodiquement ou en permanence.

3. Procédé selon la revendication 1 ou la revendication 2, caractérisé en ce que la hauteur et/ou l'extension des surfaces d'enduction est déterminée.

4. Procédé selon la revendication 2 ou la revendication 3, caractérisé en ce que le poids de l'enduction est déterminé.

5. Procédé selon au moins une des revendications 1 à 4, caractérisé en ce que l'on ajoute à la substance, un agent moussant ou un gaz.

6. Procédé selon la revendication 5, caractérisé en ce qu'à la substance, on ajoute une poudre qui développe de la mousse à une température déterminée.

7. Dispositif avec un cylindre perforé pour l'application de substances liquides, pâteuses ou plastiques, en particulier de matières thermoplastiques, par des perforations de ce cylindre sur un substrat, en particulier un tissu textile, dans lequel ce cylindre entoure un espace intérieur, caractérisé en ce qu'une pompe à vide est raccordée sur l'espace intérieur (1) du cylindre (2) fermé de tous les côtés jusqu'aux perforations ou sur un espace intérieur (1) correspondant entouré d'un ruban perforé.

8. Dispositif selon la revendication 7, caractérisé en ce qu'à la pompe à vide, un récipient séparateur (10) est adjoint.

9. Dispositif selon la revendication 7 ou la revendication 8, caractérisé en ce que les perforations (6) sont moulées dans un ruban sans fin d'enduction (13) qui s'enroule tout autour du cylindre d'entraînement (14).

10. Dispositif selon la revendication 9, caractérisé en ce que le cylindre d'entraînement (14) est garni d'une enveloppe en caoutchouc (17).

11. Dispositif selon la revendication 9, caractérisé en ce que le cylindre d'entraînement (14) est formé sous forme de cylindre à picots.

12. Dispositif selon au moins une des revendications 9 à 11, caractérisé en ce qu'au cylindre d'entraînement (14) est associé un mécanisme d'entraînement (18, 19, 20).

13. Dispositif selon au moins une des revendications 9 à 12, caractérisé en ce que le ruban d'enduction (13) est conduit sur au moins une bobine de renvoi (15, 16).

14. Dispositif selon au moins une des revendications 9 à 13, caractérisé en ce qu'au cylindre d'entraînement (14) à l'intérieur du ruban d'enduction (13), on a intercalé un racloir (21).

15. Dispositif selon au moins une des revendications 9 à 14, caractérisé en ce que l'on associe au cylindre d'entraînement (14) un contre rouleau dont l'axe (23) se trouve à la même hauteur que l'axe (24) du cylindre d'entraînement (14) ou se trouve au-dessus de celui-ci, dans lequel le cylindre d'entraînement (14) forme avec le ruban d'enduction (13) un gousset pour matériau d'enduction (25).

16. Dispositif selon au moins une des revendications 7 à 15, caractérisé en ce que l'on adjoint au substrat enduit(1) des appareillages pour la détermination de la hauteur, de l'extension des surfaces et du poids d'enduction.

17. Dispositif selon la revendication 16, caractérisé en ce qu'au substrat enduit (1) en vue de la détermination de la hauteur et/ou de l'extension de la surface au moins une, de préférence deux lampes de stroboscope (29, 30) est/sont adjointes.

18. Dispositif selon la revendication 16 ou la revendication 17, caractérisé en ce que le substrat enduit (1) est conduit sur des bobines de renvoi de direction (32, 33 ou 34) dont les tourillons d'axe (35) dans les paliers (36) sont arrêtés sur des supports (37) avec des bandes de mesure de l'allongement (38).
